# EUROPÄISCHE PATENTSCHRIFT

(11) **EP 0 627 602 B1**
(45) Veröffentlichungstag und Bekanntmachung des Hinweises auf die Patenterteilung: **25.03.1998**
(21) Anmeldenummer: 94108397.4
(22) Anmeldetag: 31.05.1994
(51) Int. Cl.: F25B 1/00

(54) **Verfahren zum Betreiben einer Kälteanlage und Kälteanlage zum Betreiben dieses Verfahrens**
Method of operating a refrigeration plant and refrigerating plant for carrying out the method
Procédé de conduite d'une installation frigorifique et installation frigorifique pour la conduite d'un tel procédé

(30) Priorität: 04.06.1993 DE 4318671
(43) Veröffentlichungstag der Anmeldung: 07.12.1994
(73) Patentinhaber: Linde Aktiengesellschaft, 65189 Wiesbaden (DE)
(72) Erfinder: Helmke, Thomas, DE-50999 Köln (DE)
(74) Vertreter: Kasseckert, Rainer

(56) Entgegenhaltungen:
- DE-B- 2 536 398
- DE-C- 3 105 414
- DE-C- 3 337 995

## Beschreibung

Die Erfindung betrifft ein Verfahren zum Betreiben einer Kälteanlage, die im Wechsel Kühl- und Abtauphasen durchläuft, mit einem Kältemittelkreislauf, einen Verdichter, einen Verflüssiger, ein Entspannungsventil und einen Verdampfer enthaltend, über den die Abkühlung des in einem Kälteträgerkreislauf zirkulierenden Kälteträgers erfolgt, der nach seiner Abkühlung einem oder mehreren parallel angeordneten Luftkühlern und anschließend mittels einer Pumpe wieder dem Verdampfer zugeführt wird.

Die Erfindung betrifft ferner eine Kälteanlage mit einem Kältemittelkreislauf und einem Kälteträgerkreislauf, wobei das in dem Kältemittelkreislauf zirkulierende Kältemittel seine Kälte über einen Verdampfer an den im Kälteträgerkreislauf zirkulierenden Kälteträger abgibt. Sie betrifft ferner eine Kälteanlage mit zwei Kältemittelkreisläufen und zwei Kälteträgerkreisläufen, wobei die in den Kältemittelkreisläufen zirkulierenden Kältemittel ihre Kälte über Verdampfer an die in den Kälteträgerkreisläufen zirkulierenden Kälteträger abgeben. Desweiteren betrifft die Erfindung eine Kälteanlage mit zwei Kältemittelkreisläufen und drei Kälteträgerkreisläufen, wobei der erste Kälteträgerkreislauf der Verflüssigung wenigstens eines der in den Kältemittelkreisläufen zirkulierenden Kältemittel dient, und die in den Kältemittelkreisläufen zirkulierenden Kältemittel ihre Kälte über Verdampfer an die in den beiden anderen Kälteträgerkreisläufen zirkulierenden Kälteträger abgeben.

In Kühlmöbeln mit mechanischer Kühlung schlägt sich bekanntlich an den Luftkühlern eine vom Kühlgut oder der Umgebungsluft stammende Feuchtigkeitsmenge in Form von Schnee und Eis nieder. Daher ist es erforderlich, die wärmeaustauschenden Flächen von Zeit zu Zeit abzutauen, also eine übermäßig starke Reifbildung zu verhindern, damit der Wärmeübertrag und die Luftströmung innerhalb des Kühlmöbels nicht ungünstig beeinflußt werden. Die periodischen Abtauvorgänge werden durch entsprechende Regeleinrichtungen ausgelöst. In der Regel sind in 24 Stunden 2 bis 6 Abtauvorgänge je Kühlstelle erforderlich. Um so rascher dieser Abtauvorgang abläuft, um so geringer ist die durch ihn bewirkte Störung des Betriebs, um so besser daher die Kühlwirkung.

Kälteanlagen, auch als Verbundkälteanlagen mit mehreren Verdichtern je Kälteanlage, werden überall dort eingesetzt, wo mehrere Geräte an verschiedenen Stellen und/oder bei verschiedenen Temperaturen mit Kälte versorgt werden müssen. Beispielsweise sind in einem Supermarkt mehrere Kühl- und Tiefkühlmöbel sowie zusätzlich ein Kühl- und Tiefkühlraum als Kälteverbraucher an je eine Kühl- und Tiefkühlverbundkälteanlage angeschlossen.

Ausgehend von einem Anmelder-internen Stand der Technik wird anhand der Figur 1 ein Verfahren zum Betreiben einer Kälteanlage, die im Wechsel Kühl- und Abtauphase durchläuft, beschrieben.

Diese Kälteanlage besteht aus zwei voneinander unabhängigen Kreisläufen. Es handelt sich hier zum einen um einen Kältemittelkreislauf A und zum anderen um einen Kälteträgerkreislauf B. Diese beiden Kreisläufe A und B sind über den Verdampfer 1 "gekoppelt". Das den Verdampfer 1 verlassende gasförmige Kältemittel des Kältemittelkreislaufs A wird im Verdichter 2 verdichtet, dabei stark überhitzt und dem Verflüssiger 3 zugeführt. In diesem findet die Abkühlung und Verflüssigung des Kältemittels im indirekten Wärmeaustausch mit z.B. Luft statt. Das Kältemittel wird anschließend im Entspannungsventil 4 entspannt und wiederum dem Verdampfer 1 zugeführt. In diesem gibt das verdampfende Kältemittel seine Kälte an den in dem Kälteträgerkreislauf B zirkulierenden Kälteträger ab. Für den Kälteträgerkreislauf wird ein Kälteträger gewählt, der bei den im Kälteträgerkreislauf herrschenden Drücken und Temperaturen immer in flüssiger Form vorliegt, also keine Aggregatzustandsänderungen durchläuft. Der Kälteträgerkreislauf B besteht neben dem Verdampfer 1 aus einem Kälteträgerspeicher 5, einem oder mehreren parallel angeordneten Ventilen 6, 6', .., einem oder mehreren parallel angeordneten Luftkühlern 7, 7',.. und einer Pumpe 8; hierbei kann es sich auch um mehrere hintereinander geschalteten Pumpen handeln. Jeder der Luftkühler 7, 7', .. ist mit einer elektrischen Widerstandsheizung 9, 9'.., versehen.

Für den Fall, daß einer der Luftkühler 7, 7', .. abgetaut werden soll, ist für die Abtaudauer das entsprechende Ventil 6, 6', .. zu schließen und die zugehörige elektrische Widerstandsheizung 9, 9', .. einzuschalten. Diese Abtauverfahrensweise birgt jedoch entscheidende Nachteile. Dies sind zum einen die relativ hohen Investitionskosten für die installierten Widerstandsheizungen mit den zugehörigen Verkabelungen. Zum anderen dürfen auch die Stromkosten für die zu erbringenden Heizleistungen nicht vernachlässigt werden. Ferner ist gerade bei einer parallelen Abtauung mehrerer Verdampfer eine entsprechend hohe Anschlußleistung bereitzustellen.

Ziel und Aufgabe der vorliegenden Erfindung ist es, ein Verfahren zum Betreiben einer Kälteanlage, die im Wechsel Kühl- und Abtauphasen durchläuft, anzugeben, das die obigen Nachteile vermeidet, sowie entsprechende Kälteanlagen.

Dies wird erfindungsgemäß dadurch gelöst, daß mindestens ein Teil des Kälteträgers während der Kühlphase im indirekten Wärmetausch oder mittels eines zwischen dem Kältemittel- und Kälteträgerkreislauf angeordneten weiteren Kälteträgerkreislaufes von dem während der Kühlphase im Verdichter überhitzten Kältemittel erwärmt wird und der so erwärmte Kälteträger nach Beendigung der Kühl phase zur Abtauung der Luftkühler in dem Kälteträgerkreislauf zirkuliert.

Das erfindungsgemäße Verfahren zum Betreiben einer Kälteanlage erspart die ansonsten zusätzlichen anfallenden Stromkosten für die Abtauung der Verdampfer. Es ermöglicht darüber hinaus ein warenschonendes Abtauen durch kurze Abtau- und Wiederabkühlphasen. Zusätzlich verringert sich die elektrische Gesamtanschlußleistung erheblich.

Kälteanlagen gemäß der Erfindung sind Gegenstand der Ansprüche 4,5 und 6.

Die Erfindung sowie weitere Ausgestaltungen davon, insbesondere die in den Unteransprüchen beschriebenen Verfahren bzw. die beschriebene Kälteanlage, seien anhand der Figuren 2 bis 5 näher erläutert. Identische Bauteile besitzen hierbei gleiche Bezugsziffern.

Figur 2 stellt das erfindungsgemäße Verfahren zum Betreiben einer (Verbund-)Kälteanlage (im folgenden nurmehr Kälteanlage genannt) dar. Die Kälteanlage besteht wiederum aus 2 voneinander unabhängigen Kreisläufen. Es handelt sich zum einen um einen Kältemittelkreislauf A und zum anderen um einen Kälteträgerkreislauf B. Letzterer weist 2 Kälteträgerspeicher auf, nämlich einen sogenannten "kalten" Kälteträgerspeicher 5 und einen sogenannten "warmen" Kälteträgerspeicher 5'. Die Kälteträgerspeicher 5 und 5' können mittels der Ventile 10 und 11 bzw. 12 und 13 in den Kälteträgerkreislauf B eingebunden werden.

Während der Kühlphasen sind die Ventile 12 und 13 geschlossen und die Ventile 10 und 11 geöffnet, so daß der Kälteträger aus dem kalten Kälteträgerspeicher 5 im Kälteträgerkreislauf B zirkuliert und die über die Luftkühler 7 und 7' aufgenommene Wärme aus den jeweiligen Kühlmöbeln abführt. Es ist wiederum selbstverständlich, daß neben den beiden in dieser und den folgenden Figuren dargestellten Luftkühlern, weitere Luftkühler parallel dazu angeordnet sein können. Der Kältemittelkreislauf A ist während der Kühlphase ebenfalls in Betrieb, um die über die Kälteträger in den Luftkühlern 7 und 7' aufgenommene Wärme durch Verdampfen des Kältemittels im Verdampfer 1 aufzunehmen und über den Verflüssiger 3 abzugeben. Zusätzlich gibt das verdichtete überhitzte Kältemittel jedoch auch Wärme an den im Kälteträgerspeicher 5' gespeicherten Kälteträger ab. Für die Abtauphase wird der Kältemittelkreislauf umgeschaltet. Dazu wird Ventil 11 geschlossen und Ventil 13 geöffnet. Der kalte Kälteträger aus dem Kälteträgerkreislauf B wird über das noch geöffnete Ventil 10 in den kalten Kälteträgerspeicher 5 gefördert bzw. "gedrückt", so daß der Flüssigkeitsspiegel hier ansteigt. Gleichzeitig strömt über das geöffnete Ventil 13 der warme Kälteträger aus dem Kälteträgerspeicher 5' in den Kreislauf, so daß der Flüssigkeitsspiegel im Kälteträgerspeicher 5' absinkt. Die beiden Kälteträgerspeicher 5 und 5' sind offene Behälter, die über eine Überlaufleitung miteinander verbunden sind. Ist der kalte Kälteträger vollständig in den "kalten" Kälteträgerspeicher 5 gelangt, wird Ventil 12 geöffnet und Ventil 10 geschlossen. Der warme Kälteträger wird nun in dem Kälteträgerkreislauf B so lange mittels der Pumpe 8 umgepumpt, bis die Luftkühler 7 und 7' selbständig abgetaut sind. Nach Beendigung des Abtauvorganges wird Ventil 13 geschlossen und Ventil 11 geöffnet. Auf diese Weise erreicht man den umgekehrten Effekt wie zu Beginn des Abtauvorganges, d.h., der während des Abtauvorganges im Kälteträgerkreislauf B zirkulierende warme Kälteträger wird in den Kälteträgerspeicher 5' gefördert und der kalte Kälteträger aus dem "kalten" Kälteträgerspeicher 5 gelangt zurück in den Kälteträgerkreislauf B. Im Anschluß wird Ventil 12 geschlossen und das Ventil 10 geöffnet. Der Kältemittelkreislauf wird wieder in Betrieb genommen und die Wiederabkühlung der Luftkühler 7 und 7' beginnt.

Die in der Figur 3 dargestellte Kälteanlage besteht aus 2 Kältemittelkreisläufen A und A' sowie 2 Kälteträgerkreisläufen B und B'. Der Übersichtlichkeit halber wurde auf die Darstellung der den Kälteträgerspeichern 5, 5', 15 und 15' vor- und nachgeschalteten Ventile verzichtet. Das im Kältemittelkreislauf A durch den Verdampfer 1, den Verdichter 2, den Verflüssiger 3 und das Entspannungsventil 4 zirkulierende Kältemittel erwärmt hierbei den im "warmen" Kälteträgerspeicher 15' gespeicherten Kälteträger des Kälteträgerkreislaufes B', während das im Kältemittelkreislauf A' durch den Verdampfer 1', den Verdichter 2', den Verflüssiger 3' und das Entspannungsventil 4' zirkulierende Kältemittel den im "warmen" Kälteträgerspeicher 5' gespeicherten Kälteträger des Kälteträgerkreislaufes B erwärmt. Bei dieser Verfahrensweise kann während der Abtauung eines Kälteträgerkreislaufes die Abwärme des in Betrieb befindlichen Kältemittelkreislaufes dem "warmen" Kälteträgerspeicher des abzutauenden Kreislaufes zugeführt werden. Dies bedeutet z.B., daß während der Abtauphase des Kälteträgerkreislaufes B' der durch den "warmen" Kälteträgerspeicher 15' zirkulierende Kälteträger durch das Kältemittel des Kältemittelkreislaufes A erwärmt wird.

Diese Verfahrensweise beinhaltet zwei Vorteile. Zum einen verkürzt sich die Abtauzeit, da der warme Kälteträger während der Abtauphase erwärmt wird. Zum anderen verringert sich die vorzuhaltende warme Kälteträgermenge, da eine kontinuierliche Erwärmung während der Abtauphase durch das Kältemittel des jeweils anderen Kältemittelkreislaufes erfolgt. Bei dieser Verfahrensweise muß dann allerdings während der Abtauung des einen Kälteträgerkreislaufes, also z.B. des Kälteträgerkreislaufes B', der Kältemittelkreislauf A zwangseingeschaltet sein.

Figur 4 stellt eine weitere Ausgestaltung des erfindungsgemäßen Verfahrens dar. Hierbei sind neben zweier Kälteträgerkreisläufe B und B' und zweier Kältemittelkreisläufe A und A' ein weiterer Kälteträgerkreislauf C vorgesehen. Über den Verdampfer 21 sind der Kältemittelkreislauf A und der Kälteträgerkreislauf B, der sich auf einem sogenannten "Normalkühlungstemperaturniveau" von etwa -10°C befindet, miteinander gekoppelt, während über den Verdampfer 21' der Kältemittelkreislauf A' mit dem Kälteträgerkreislauf B' gekoppelt ist, wobei sich letztere auf einem sogenannten "Tiefkühltemperaturniveau" von etwa -35°C befindet. Das in den Kältemittelkreisläufen A und A' zirkulierende Kältemittel wird mittels der Verdichter 22 und 22' verdichtet, dem Verflüssiger 1 bzw. 1' zugeführt und in diesen im indirekten Wärmetausch gegen einen anzuwärmenden Kälteträger, der über die Leitungen 44 bzw. 45 herangeführt wird, verflüssigt. Anschließend wird das verflüssigte Kältemittel in den Entspannungsventilen 20 bzw. 20' kälteleistend entspannt und den Verdampfern 21 bzw. 21' zugeführt. In diesen wird es im indirekten Wärmetausch mit den abzukühlenden Kälteträgern aus den Kälteträgerkreisläufen B und B' erwärmt und verdampft. Die in den Verflüssigern 1 bzw. 1' an den Kälteträger abgegebene Wärme wird nach einer Zwischenspeicherung im Kälteträgerspeicher 31 über die Leitungen 40 bzw. 41 und 42 sowie den Regelventilen 32 bzw. 33 und 34 entweder dem Rückkühler 3 oder den in den Kälteträgerspeichern 5' bzw. 15' vorgesehenen Wärmetauschern zugeführt. Der über Leitung 40 dem Rückkühler 3 zugeführte Kälteträger wird nach seiner Abkühlung mittels der Pumpe 30 wiederum über die Leitungen 44 bzw. 45 zu den Verflüssigern 1 bzw. 1' gefördert. Vor der Pumpe 30 erfolgt die Zuspeisung des über die Leitung 43 von den Kälteträgerspeichern 5' und 15' abgezogenen, abgekühlten Kälteträgersteilstromes.

Figur 5 zeigt eine weitere Ausgestaltung des erfindungsgemäßen Verfahrens, wiederum bestehend aus zwei Kältemittelkreisläufen A und A', zwei Kälteträgerkreisläufen B und B' sowie einem weiteren Kälteträgerkreislauf C. Wiederum befinden sich der Kältemittelkreislauf A und der Kälteträgerkreislauf B auf "Normalkühltemperaturniveau", während im Kältemittelkreislauf A' und Kälteträgerkreislauf B' "Tiefkühltemperaturniveau" herrscht. Im vorliegenden Falle wird die im Verflüssiger 1' freiwerdende Wärme des Kältemittelkreislaufes A' nicht an den Kälteträger des zusätzlichen Kälteträgerkreislaufes C sondern an den über Leitung 50 abgezweigten Kälteträgerteilstromes des Kälteträgerkreislaufes B abgegeben. Der im Verflüssiger 1' erwärmte Kälteträger des Kälteträgerkreislaufes B wird über Leitung 51 wieder in den Kälteträgerkreislauf B zurückgeführt. Diese Variante ist von Vorteil bei Verdichtern 22' des Kältemittelkreislaufes A', die im Anwendungsbereich bezüglich Druck-und/oder Temperaturverhältnis eingeschränkt sind, da der Enddruck und die Kondensationstemperatur im Vergleich zur Figur 4 tiefer liegen.

Die Abtauung des Kälteträgerkreislaufes B' erfolgt in gleicher Weise wie in den Figuren 3 und 4. Allerdings wirkt sich bei dieser Verfahrensweise die Vernetzung der beiden Kältemittelkreisläufe A und A' bei der Abtauung des Kälteträgerkreislaufes B nachteilig aus. Während der Abtauphase der Luftkühler 7 und 7' muß der Kältemittelkreislauf A' aus Anwendungsgründen abgeschaltet werden. Dies bedeutet jedoch, daß die Luftkühler 17 und 17' des Kälteträgerkreislaufes B' nicht mehr ausreichend gekühlt werden. Für diesen Fall bietet es sich an, den Kälteträgerkreislauf B' zuvor stärker abzukühlen und die Kälteleistung im "kalten" Kälteträgerspeicher 15 zu speichern.

Es ist für den Fachmann selbstverständlich, daß neben den in den Abbildungen 2 bis 5 dargestellten Verfahrensweisen des erfindungsgemäßen Verfahrens weitere Varianten, auf die hier im einzelnen nicht eingegangen werden kann, denkbar wären.

## Patentansprüche

1. Verfahren zum Betreiben einer Kälteanlage, die im Wechsel Kühl- und Abtauphasen durchläuft, mit einem Kältemittelkreislauf, einen Verdichter, einen Verflüssiger, ein Entspannungsventil und einen Verdampfer enthaltend, über den die Abkühlung des in einem Kälteträgerkreislauf zirkulierenden Kälteträgers erfolgt, der nach seiner Abkühlung einem oder mehreren parallel angeordneten Luftkühlern und anschließend mittels einer Pumpe wieder dem Verdampfer zugeführt wird, **dadurch gekennzeichnet,** daß mindestens ein Teil des Kälteträgers während der Kühlphase im indirekten Wärmetausch oder mittels eines zwischen dem Kältemittel- und Kälteträgerkreislauf angeordneten weiteren Kälteträgerkreislaufes von dem während der Kühlphase im Verdichter überhitzten Kältemittel erwärmt wird und der so erwärmte Kälteträger nach Beendigung der Kühl phase zur Abtauung der Luftkühler in dem Kälteträgerkreislauf zirkuliert.

2. Verfahren zum Betreiben einer Kälteanlage nach Anspruch 1, wobei die Kälteanlage aus einer Kombination zweier Kälteanlagen, insbesondere einer Normalkühl- und einer Tiefkühl-Kälteanlage, besteht, dadurch gekennzeichnet, daß mindestens ein Teil des Kälteträgers einer der Kälteträgerkreisläufe (B) von dem Kältemittel desjenigen Kältemittelkreislaufes (A'), der der Abkühlung des Kälteträgers des anderen Kälteträgerkreislaufes (B') dient, erwärmt wird und mindestens ein Teil des Kälteträgers des anderen Kälteträgerkreislaufes (B') von dem Kältemittel desjenigen Kältemittelkreislaufes (A), der der Abkühlung des Kälteträgers des anderen Kälteträgerkreislaufes (B) dient, erwärmt wird.

3. Verfahren zum Betreiben einer Kälteanlage nach Anspruch 1, wobei die Kälteanlage aus einer Kombination zweier Kälteanlagen, insbesondere einer Normalkühl- und einer Tiefkühl-Kälteanlage, besteht, sowie mindestens eines weiteren Kälteträgerkreislaufes, dadurch gekennzeichnet, daß die Erhitzung und/oder Verflüssigung der in den Kältemittelkreisläufen (A, A') zirkulierenden Kältemittel durch eine indirekten Wärmetausch (1, 1') mit dem Kälteträger des weiteren Kälteträgerkreislaufes (C) erfolgt und der so erwärmte Kälteträger des weiteren Kälteträgerkreislaufes (C) jeweils mindestens einen Teil des Kälteträgers der beiden Kälteträgerkreisläufe (B, B') erwärmt.

4. Kälteanlage mit einem Kältemittelkreislauf und einem Kälteträgerkreislauf, wobei das in dem Kältemittelkreislauf zirkulierende Kältemittel seine Kälte über einen Verdampfer an den im Kälteträgerkreislauf zirkulierenden Kälteträger abgibt und der Kälteträgerkreislauf stromab des Verdampfers (1) einen oder mehrere parallel angeordnete Luftkühler (7,7') aufweist, **dadurch gekennzeichnet,** daß der Kälteträgerkreislauf (B) wenigstens zwei Kälteträgerspeicher (5, 5') aufweist, jeder der Kälteträgerspeicher (5, 5') über Ventile (10, 11, 12, 13) mit dem Kälteträgerkreislauf (B) verbunden ist und einer der Kälteträgerspeicher (5') einen Wärmeaustauscher, durch den das verdichtete Kältemittel des Kältemittelkreislaufes (A) strömt, aufweist, und wobei der in dem einen Wärmetauscher aufweisenden Kälteträgerspeicher (5') erwärmte Kälteträger nach Beendigung der Kühlphase zur Abtauung der Luftkühler (7, 7', ..) in dem Kälteträgerkreislauf (B) zirkuliert.

5. Kälteanlage mit zwei Kältemittelkreisläufen und zwei Kälteträgerkreisläufen, wobei die in den Kältemittelkreisläufen zirkulierenden Kältemittel ihre Kälte über Verdampfer an die in den Kälteträgerkreisläufen zirkulierenden Kälteträger abgeben und die Kälteträgerkreisläufe stromab der Verdampfer (1,1') jeweils einen oder mehrere parallel angeordnete Luftkühler (7,7',17,17') aufweisen, wobei jeder der Kälteträgerkreisläufe (B, B') wenigstens zwei Kälteträgerspeicher (5, 5', 15, 15') aufweist, jeder der Kälteträgerspeicher (5, 5', 15, 15') über Ventile (10, 11, 12, 13) mit seinem Kälteträgerkreislauf (B, B') verbunden ist und jeweils einer der Kälteträgerspeicher (5', 15') einen Wärmeaustauscher, durch den das verdichtete Kältemittel eines der Kältemittelkreisläufe (A, A') strömt, aufweist, und wobei die in dem einen Wärmetauscher aufweisenden Kälteträgerspeicher (5', 15') erwärmten Kälteträger nach Beendigung der Kühlphase zur Abtauung der Luftkühler (7, 7', 17, 17',...) in den Kälteträgerkreisläufen (B, B') zirkulieren.

6. Kälteanlage mit zwei Kältemittelkreisläufen und drei Kälteträgerkreisläufen, wobei der erste Kälteträgerkreislauf der Verflüssigung wenigstens eines der in den Kältemittelkreisläufen zirkulierenden Kältemittel dient, und die in den Kältemittelkreisläufen zirkulierenden Kältemittel ihre Kälte über Verdampfer an die in den beiden anderen Kälteträgerkreisläufen zirkulierenden Kälteträger abgeben in denen stromab der Verdampfer (21,21') jeweils ein oder mehrere parallel angeordnete Luftkühler (7,7',17,17') vorgesehen sind, wobei mit Ausnahme des ersten Kälteträgerkreislaufes (C) jeder der Kälteträgerkreisläufe (B, B') wenigstens zwei Kälteträgerspeicher (5, 5', 15, 15') aufweist, jeder der Kälteträgerspeicher(5, 5', 15, 15') über Ventile (10, 11, 12, 13) mit seinem Kälteträgerkreislauf (B, B') verbunden ist und jeweils einer der Kälteträgerspeicher (5', 15') einen Wärmeaustauscher, durch den der Kälteträger des ersten Kälteträgerkreislaufes (C) strömt, aufweist, und wobei die in dem einen Wärmetauscher aufweisenden Kälteträgerspeicher (5', 15') erwärmten Kälteträger nach Beendigung der Kühlphase zur Abtauung der Luftkühler (7, 7', 17, 17',...) in den Kälteträgerkreisläufen (B, B') zirkulieren.

## Claims

1. Method for operating a refrigerating plant which runs alternately through cooling and defrosting phases, with a refrigerant circuit which contains a compressor, a condenser, an expansion valve and an evaporator and via which the cold transfer medium circulating in a cold transfer medium circuit is cooled, the said cold transfer medium, after cooling, being supplied to one or more air coolers arranged in parallel and subsequently, by means of a pump, to the evaporator again, characterized in that, during the cooling phase, at least part of the cold transfer medium is heated by the refrigerant, overheated in the compressor during the cooling phase, by indirect heat exchange or by means of a further cold transfer medium circuit arranged between the refrigerant circuit and the cold transfer medium circuit, and, after the cooling phase has ended, the cold transfer medium thus heated circulates in the cold transfer medium circuit for the purpose of defrosting the air coolers.

2. Method for operating a refrigerating plant according to Claim 1, the refrigerating plant consisting of a combination of two refrigerating plants, in particular a normal-cooling and a deep-freezing refrigerating plant, characterized in that at least part of the cold transfer medium of one of the cold transfer medium circuits (B) is heated by the refrigerant of that refrigerant circuit (A') which serves for cooling the cold transfer medium of the other cold transfer medium circuit (B'), and at least part of the cold transfer medium of the other cold transfer medium circuit (B') is heated by the refrigerant of that refrigerant circuit (A) which serves for cooling the cold transfer medium of the other cold transfer medium circuit (B).

3. Method for operating a refrigerating plant according to Claim 1, the refrigerating plant consisting of a combination of two refrigerating plants, in particular a normal-cooling and a deep-freezing refrigerating plant, and of at least one further cold transfer medium circuit, characterized in that the refrigerants circulating in the refrigerant circuits (A, A') are heated and/or condensed by indirect heat exchange (1, 1') with the cold transfer medium of the further cold transfer medium circuit (C), and the cold transfer medium, thus heated, of the further cold transfer medium circuit (C) in each case heats at least part of the cold transfer medium of the two cold transfer medium circuits (B, B').

4. Refrigerating plant with a refrigerant circuit and with a cold transfer medium circuit, the refrigerant which circulates in the refrigerant circuit discharging its cold via an evaporator to the cold transfer medium circulating in the cold transfer medium circuit, and the cold transfer medium circuit having, downstream of the evaporator (1), one or more air coolers (7, 7') arranged in parallel, characterized in that the cold transfer medium circuit (B) has at least two cold transfer medium reservoirs (5, 5'), each of the cold transfer medium reservoirs (5, 5') is connected via valves (10, 11, 12, 13) to the cold transfer medium circuit (B) and one of the cold transfer medium reservoirs (5') has a heat exchanger, through which the compressed refrigerant of the refrigerant circuit (A) flows, and, after the cooling phase has ended, the cold transfer medium heated in the cold transfer medium reservoir (5') having a heat exchanger circulates in the cold transfer medium circuit (B) for the purpose of defrosting the air coolers (7, 7', ...).

5. Refrigerating plant with two refrigerant circuits and with two cold transfer medium circuits, the refrigerants which circulate in the refrigerant circuits discharging their cold via evaporators to the cold transfer mediums circulating in the cold transfer medium circuits, and the cold transfer medium circuits having, downstream of the evaporators (1, 1'), in each case one or more air coolers (7, 7', 17, 17') arranged in parallel, each of the cold transfer medium circuits (B, B') having at least two cold transfer medium reservoirs (5, 5', 15, 15'), each of the cold transfer medium reservoirs (5, 5', 15, 15') being connected via valves (10, 11, 12, 13) to its cold transfer medium circuit (B, B'), and in each case one of the cold transfer medium reservoirs (5', 15') having a heat exchanger, through which the compressed refrigerant of one of the refrigerant circuits (A, A') flows, and, after the cooling phase has ended, the cold transfer mediums heated in the cold transfer medium reservoir (5', 15') having a heat exchanger circulating in the cold transfer medium circuits (B, B') for the purpose of defrosting the air coolers (7, 7', 17, 17', ...)

6. Refrigerating plant with two refrigerant circuits and with three cold transfer medium circuits, the first cold transfer medium circuit serving for condensing at least one of the refrigerants circulating in the refrigerant circuits, and the refrigerants circulating in the refrigerant circuits discharging their cold via evaporators to the cold transfer mediums circulating in the two other cold transfer medium circuits, in which in each case one or more air coolers (7, 7', 17, 17') arranged in parallel are provided downstream of the evaporators (21, 21'), and, with the exception of the first cold transfer medium circuit (C), each of the cold transfer medium circuits (B, B') having at least two cold transfer medium reservoirs (5, 5', 15, 15'), each of the cold transfer medium reservoirs (5, 5', 15, 15') being connected via valves (10, 11, 12, 13) to its cold transfer medium circuit (B, B'), and in each case one of the cold transfer medium reservoirs (5', 15') having a heat exchanger, through which the cold transfer medium of the first cold transfer medium circuit (C) flows, and, after the cooling phase has ended, the cold transfer mediums heated in the cold transfer medium reservoir (5', 15') having a heat exchanger circulating in the cold transfer medium circuits (B, B') for the purpose of defrosting the air coolers (7, 7', 17, 17',...).

## Revendications

1. Procédé de conduite d'une installation frigorifique, qui décrit en alternance des phases de refroidissement et de décongélation, avec un circuit de fluide frigorigène, comprenant un compresseur, un liquéfacteur, une soupape de détente et un évaporateur, par l'intermédiaire duquel se produit le refroidissement du réfrigérant circulant dans un circuit de réfrigérant, qui, après son refroidissement, est envoyé à un refroidisseur d'air ou à plusieurs refroidisseurs d'air disposés en parallèle et est ensuite renvoyé à l'évaporateur au moyen d'une pompe, caractérisé en ce qu'au moins une partie du réfrigérant est, pendant la phase de refroidissement, réchauffée par le fluide frigorigène surchauffé dans le compresseur en échange de chaleur indirect pendant la phase de refroidissement ou au moyen d'un autre circuit de réfrigérant disposé entre le circuit de fluide frigorigène et le circuit de réfrigérant et le réfrigérant ainsi réchauffé circule dans le circuit de réfrigérant pour la décongélation des refroidisseurs d'air, après l'achèvement de la phase de refroidissement.

2. Procédé de conduite d'une installation frigorifique suivant la revendication 1, dans lequel l'installation frigorifique se compose d'une combinaison de deux installations frigorifiques, en particulier d'une installation frigorifique normale et d'une installation frigorifique de surgélation, caractérisé en ce qu'au moins une partie du réfrigérant de l'un des circuits de réfrigérant (B) est réchauffée par le fluide frigorigène du circuit de fluide frigorigène (A') qui sert au refroidissement du réfrigérant de l'autre circuit de réfrigérant (B'), et au moins une partie du réfrigérant de l'autre circuit de réfrigérant (B') est réchauffée par le fluide frigorigène du circuit de fluide frigorigène (A) qui sert au refroidissement du réfrigérant de l'autre circuit de réfrigérant (B).

3. Procédé de conduite d'une installation frigorifique suivant la revendication 1, dans lequel l'installation frigorifique se compose d'une combinaison de deux installations frigorifiques, en particulier d'une installation frigorifique normale et d'une installation frigorifique de surgélation, ainsi que d'au moins un autre circuit de réfrigérant, caractérisé en ce que le réchauffage et/ou la liquéfaction des fluides frigorigènes circulant dans les circuits de fluide frigorigène (A, A') est effectué par un échange de chaleur indirect (1, 1') avec le réfrigérant de l'autre circuit de réfrigérant (C), et le réfrigérant ainsi réchauffé de l'autre circuit de réfrigérant (C) réchauffe au moins une partie du réfrigérant des deux circuits de réfrigérant (B, B').

4. Installation frigorifique avec un circuit de fluide frigorigène et un circuit de réfrigérant, dans laquelle le fluide frigorigène circulant dans le circuit de fluide frigorigène cède son froid par l'intermédiaire d'un évaporateur au réfrigérant circulant dans le circuit de réfrigérant, et le circuit de réfrigérant présente en aval de l'évaporateur (1) un ou plusieurs refroidisseurs d'air (7, 7') disposés en parallèle, caractérisée en ce que le circuit de réfrigérant (B) présente au moins deux réservoirs de réfrigérant (5, 5'), chacun des réservoirs de réfrigérant (5, 5') est raccordé par l'intermédiaire de soupapes (10, 11, 12, 13) au circuit de réfrigérant (B), et un des réservoirs de réfrigérant (5') présente un échangeur de chaleur, à travers lequel circule le fluide frigorigène comprimé du circuit de fluide frigorigène (A), et dans laquelle le réfrigérant réchauffé dans le réservoir de réfrigérant (5') présentant un échangeur de chaleur circule dans le circuit de réfrigérant (B) pour la décongélation des refroidisseurs d'air (7, 7',...) après l'achèvement de la phase de refroidissement.

5. Installation frigorifique avec deux circuits de fluide frigorigène et deux circuits de réfrigérant, dans laquelle les fluides frigorigènes circulant dans les circuits de fluide frigorigène cèdent leur froid par l'intermédiaire d'évaporateurs aux réfrigérants circulant dans les circuits de réfrigérant, et les circuits de réfrigérant présentent en aval des évaporateurs (1, 1') un ou plusieurs refroidisseurs d'air (7, 7', 17, 17') disposés en parallèle, dans laquelle chacun des circuits de réfrigérant (B, B') présente au moins deux réservoirs de réfrigérant (5, 5', 15, 15'), chacun des réservoirs de réfrigérant (5, 5', 15, 15') est raccordé par l'intermédiaire de soupapes (10, 11, 12, 13) à son circuit de réfrigérant (B, B'), et chacun des réservoirs de réfrigérant (5', 15') présente un échangeur de chaleur, à travers lequel circule le fluide frigorigène comprimé de l'un des circuits de fluide frigorigène (A, A'), et dans laquelle les réfrigérants réchauffés dans le réservoir de réfrigérant (5', 15') présentant un échangeur de chaleur circulent dans les circuits de réfrigérant (B, B') pour la décongélation des refroidisseurs d'air (7, 7', 17, 17', ...), après l'achèvement de la phase de refroidissement.

6. Installation frigorifique avec deux circuits de fluide frigorigène et trois circuits de réfrigérant, dans laquelle le premier circuit de réfrigérant sert à la liquéfaction d'au moins un des fluides frigorigènes circulant dans les circuits de fluide frigorigène, et les fluides frigorigènes circulant dans les circuits de fluide frigorigène cèdent leur froid par l'intermédiaire d'évaporateurs aux réfrigérants circulant dans les deux autres circuits de réfrigérant, dans lesquels il est prévu, en aval des évaporateurs (21, 21'), un ou plusieurs refroidisseurs d'air (7, 7', 17, 17') disposés en parallèle, dans laquelle, à l'exception du premier circuit de réfrigérant (C), chacun des circuits de réfrigérant (B, B') présente au moins deux réservoirs de réfrigérant (5, 5', 15, 15'), chacun des réservoirs de réfrigérant (5, 5', 15, 15') est raccordé par l'intermédiaire de soupapes (10, 11, 12, 13) à son circuit de réfrigérant (B, B'), et chacun des réservoirs de réfrigérant (5', 15') présente un échangeur de chaleur, à travers lequel circule le réfrigérant du premier circuit de réfrigérant (C), et dans laquelle les réfrigérants réchauffés dans le réservoir de réfrigérant (5', 15') présentant un échangeur de chaleur circulent dans les circuits de réfrigérant (B, B') pour la décongélation des refroidisseurs d'air (7, 7', 17, 17', ...), après l'achèvement de la phase de refroidissement.
